# EUROPÄISCHE PATENTSCHRIFT

(11) **EP 2 203 648 B1**
(45) Veröffentlichungstag und Bekanntmachung des Hinweises auf die Patenterteilung: **16.05.2018**
(21) Anmeldenummer: 08804022.5
(22) Anmeldetag: 11.09.2008
(51) Int. Cl.: F15B 15/19

(54) **PYROTECHNISCHES KRAFTELEMENT**
PYROTECHNICAL ACTUATOR
ÉLÉMENT DE FORCE PYROTECHNIQUE

(30) Priorität: 14.09.2007 DE 102007044076
(43) Veröffentlichungstag der Anmeldung: 07.07.2010
(73) Patentinhaber: RUAG Ammotec GmbH, 90765 Fürth (DE)
(72) Erfinder: MAYER, Willibald, 90537 Feucht (DE); BERTRAM, Friedrich, 90571 Schwaig (DE); MOSIG, Wolfgang, 91224 Hartmannshof (DE); MUSKAT, Erich, 91154 Roth (DE)
(74) Vertreter: Schmid, Nils T.F.
(86) Internationale Anmeldenummer: PCT/EP2008/062057
(87) Internationale Veröffentlichungsnummer: WO 2009/037185

(56) Entgegenhaltungen:
- EP-A- 1 469 205

## Beschreibung

Die Erfindung betrifft ein Kraftelement mit einem Gehäuse in dem ein Kolben mit einem Stift längsverschiebbar eingesetzt ist, und mit einem Anzündelement mit Kontaktstiften, wobei die Kontaktstifte an der Anschlussseite des Gehäuses aus diesem herausragen und der Kolben bei Zündung des Anzündelements von den erzeugten Treibgasen in Richtung zur Betätigungsseite verschoben wird bis der Stift an der Betätigungsseite aus dem Gehäuse herausragt, wobei das Gehäuse einteilig und zylinderförmig ausgebildet ist und die Anschlussseite mit der Stirnfläche des Gehäuses von einem zylinderförmigen Deckel umgreifend umspritzt ist.

Ein derartiges Kraftelement ist in der EP 1 469 205 A beschrieben.

Bei Kraftelementen weist das Gehäuse einen Stützring auf, welches das Anzündelement trägt. Dies ist relativ aufwendig herzustellen, hat aber den Vorteil einer großen mechanischen Stabilität.

Der Erfindung liegt die Aufgabe zugrunde, ein Kraftelement nach dem Oberbegriff des Anspruchs 1 so weiterzubilden, dass das Umspritzen erleichtert, die nötige Spritzform einfacher und kostengünstiger zu gestalten ist und damit die Herstellkosten günstig sind. Außerdem soll ein Verfahren zur Herstellung dieses Kraftelements angegeben werden.

Erfindungsgemäß wird diese Aufgabe durch die Merkmale der Ansprüche 1 oder 3 gelöst.

Das erfindungsgemäße Gehäuse ist einteilig und zylinderförmig ausgebildet und die Anschlussseite ist mit der Stirnfläche des Gehäuses von einem zylinderförmigen Deckel umgreifend umspritzt. Hierdurch entfällt ein Stützring, wie er im Stand der Technik üblich ist. Die Teileanzahl ist vermindert.

Auf dem Außenumfang des Gehäuses sind an der Anschlussseite bevorzugt radiale Erweiterungen angeordnet, die mit umspritzt oder umklebt sind. Hierdurch ist der Deckelfest am Gehäuse fixiert.

Das Anzündelement ist bis auf die Kontaktstifte in das Gehäuse an der Anschlussseite eingeschoben.

Der Boden des Anzündelements, aus dem die Kontaktstifte herausragen, ist mit der Stirnfläche des Gehäuses fluchtend ausgebildet. Der Boden des Anzündelements bildet mit der Stirnfläche des Gehäuses eine Fläche.

Im unbetätigten Zustand des Kraftelements liegt der Kolben am Anzündelement an. Mit unbetätigtem Zustand wird der Auslieferungszustand bezeichnet, bei dem das Anzündelement noch nicht ausgelöst wurde.

In einer Ausführungsform weisen der Kolben und das Anzündelement denselben Durchmesser auf.

In einer anderen Ausführungsform ist der Durchmesser des Kolbens kleiner als der Durchmesser des Anzündelements. Hierbei weist bevorzugt das Gehäuse eine erste Bohrung auf, in die das Anzündelement eingeschoben ist, und eine zweite Bohrung auf, in die der Kolben mit dem Stift eingeschoben ist, wobei die erste Bohrung einen größeren Durchmesser als die zweite Bohrung aufweist und beide Bohrungen in Längsrichtung des Gehäuses aneinander angrenzen, wodurch ein Absatz geschaffen ist, an dem sich das Anzündelement abstützt.

Vorteilhaft sind auf dem Außenumfang des Kolbens umlaufende Nuten angeordnet, in denen Dichtungsringe eingesetzt sind.

Ein erfindungsgemäßes Verfahren zur Herstellung eines derartigen Kraftelements ist dadurch gekennzeichnet, dass vor dem Umspritzen des Gehäuses an der Anschlussseite mit dem Deckel, der Kolben und das Anzündelement in das Gehäuse eingeschoben werden und beim Umspritzen der Kolben fixiert wird und das Anzündelement auf den Kolben oder den Absatz gedrückt wird.

Nachfolgend wird die Erfindung anhand von zwei Figuren näher erläutert.

Figur 1 zeigt im Längsschnitt ein erfindungsgemäßes Kraftelement mit einem einteiligen zylinderförmigen Gehäuse 1. Einteilig bezieht sich im gesamten Text immer nur auf das Gehäuse 1 ohne Deckel 10.

Das Gehäuse 1 ist an seiner Anschlussseite 6 offen, so dass ein Kolben 2 mit einem Stift 3 einschiebbar ist. Der Kolben 2 hat den gleichen Durchmesser, wie der Innendurchmesser des Gehäuses 1. An der Betätigungsseite 7 ist auf der Stirnseite des Gehäuses 1 eine Bohrung eingebracht, in der der Stift 3 geführt ist. Der Kolben 2 weist auf seinem Außenumfang umlaufende Nuten 16 auf, in denen jeweils ein Dichtungsring 17 eingelassen ist, so dass der Kolben 2 im Gehäuse 1 abgedichtet geführt ist. Verschiebt sich der Kolben 2 von seiner Anfangsstellung (Nur diese ist in der Figur 1 gezeigt) in die Endstellung, verschiebt sich zugleich auch der Stift 3, der einen geringeren Durchmesser als der Innendurchmesser des Gehäuses 1 aufweist, so dass der Stift 3 in der Endstellung des Kolbens 2 aus dem Gehäuse 1 ragt. Dies wird zur mechanischen Auslösung eines Vorganges verwendet.

Von der Betätigungsseite 7 aus gesehen hinter dem Kolben 2 ist ein Anzündelement 4 in das Gehäuse 1 eingeschoben. Die Stirnseite des Anzündelements 4 liegt am Kolben 2 an. Aus dem Boden 11 des Anzündelements 4 ragen zwei Kontaktstifte 5 heraus, die zur Leitung des Anzündstroms in das Anzündelement 4 dienen. Wird das Anzündelement 4 durch einen Anzündstrom ausgelöst, bildet sich ein Treibgas, welches den Kolben 2 und damit den Stift 3 von der Anschlussseite 6 in Richtung zur Betätigungsseite 7 verschiebt. Als Folge hiervon tritt der Stift 3 aus dem Gehäuse 1 heraus, was zur Steuerung verwendet wird.

Der Boden 11 des Anzündelements 4 ist mit der Stirnfläche 9 des Gehäuses 1 fluchtend ausgeführt, so dass nur die Kontaktstifte 5 aus dem Gehäuse 1 herausragen. Zum Verschließen des Gehäuses 1 ist ein Deckel 10 vorgesehen, der die Anschlussseite 6 umgreift. Dieser Deckel 10 wird umspritzt.

Damit der Deckel 10 arretiert ist, sind an der Anschlussseite auf dem Außenumfang des Gehäuses 1 radiale Erweiterungen 8 angeordnet. Diese Erweiterungen 8 sind zum Beispiel auf dem Außenumfang umlaufend ausgebildet. Die Anschlussseite 6 ist somit mit der Stirnfläche 9 des Gehäuses 1 und mit den Erweiterungen 8 von dem zylinderförmigen Deckel 10 umgreifend umspritzt. Nur die Kontaktstifte 5 ragen aus dem Deckel 10 heraus.

Das in Figur 1 gezeigte Kraftelement besteht somit aus nur vier Teilen, nämlich dem Gehäuse 1, dem Kolben 2 mit Stift 3, dem Anzündelement 4 und dem Deckel 10, wodurch es kostengünstig herzustellen ist.

Figur 2 zeigt in einem Längsschnitt eine alternative Ausführungsform eines erfindungsgemäßen Kraftelements. Das Gehäuse 1 weist hier eine erste Bohrung 12 auf, in die das Anzündelement 4 eingeschoben ist und eine zweite Bohrung 13 auf, in die der Kolben 2 mit dem Stift 3 eingeschoben ist, wobei die erste Bohrung 12 einen größeren Durchmesser als die zweite Bohrung 13 aufweist. Beide Bohrungen 12, 13 grenzen in Längsrichtung 14 des Gehäuses 1 aneinander an, wodurch ein Absatz 15 geschaffen ist, an dem sich das Anzündelement 4 abstützt. Bezüglich der Erweiterungen 8 und des Deckels 10 ist diese Ausführungsform mit der in Figur 1 gezeigten identisch.

Nachfolgend wird ein Verfahren zur Herstellung des genannten Kraftelements beschrieben. In einem ersten Verfahrensschritt wird vor dem Umspritzen mit dem Deckel 10 der Kolben 2 und das Anzündelement 4 in das Gehäuse 1 eingeschoben.

Beim Umspritzen wird (Zur Herstellung eines Kraftelements nach der Figur 1) der Kolben 2 wird fixiert und das Anzündelement 4 wird auf den Kolben 2 oder den Absatz 15 gedrückt und dann das Gehäuse 1 mit dem Deckel 10 umspritzt (Zur Herstellung eines Kraftelements nach der Figur 2).

## Patentansprüche

1. Kraftelement mit einem Gehäuse (1) in dem ein zum Kraftelement gehörender Kolben (2) mit einem Stift (3) längsverschiebbar eingesetzt ist, und mit einem Anzündelement (4) mit Kontaktstiften (5), wobei die Kontaktstifte (5) an der Anschlussseite (6) des Gehäuses (1) aus diesem herausragen und der Kolben (2) bei Zündung des Anzündelements (4) von den erzeugten Treibgasen in Richtung zur Betätigungsseite (7) verschoben wird bis der Stift (3) an der Betätigungsseite (7) aus dem Gehäuse (1) herausragt, wobei das Gehäuse (1) einteilig und zylinderförmig ausgebildet ist und die Anschlussseite (6) mit der Stirnfläche (9) des Gehäuses (1) von einem zylinderförmigen Deckel (10) umgreifend umspritzt ist, **dadurch gekennzeichnet, dass** das Anzündelement (4) bis auf die Kontaktstifte (5) in das Gehäuse (1) an der Anschlussseite (6) eingeschoben ist, der Boden (11) des Anzündelements (4), aus dem die Kontaktstifte (5) herausragen, mit der Stirnfläche (9) des Gehäuses (1) fluchtend ausgebildet ist und im unbetätigten Zustand des Kraftelements der Kolben (2) am Anzündelement (4) anliegt.

2. Kraftelement nach Anspruch 1, **dadurch gekennzeichnet, dass** der Kolben (2) und das Anzündelement (4) denselben Durchmesser aufweisen.

3. Kraftelement mit einem Gehäuse (1) in dem ein zum Kraftelement gehörender Kolben (2) mit einem Stift (3) längsverschiebbar eingesetzt ist, und mit einem Anzündelement (4) mit Kontaktstiften (5), wobei die Kontaktstifte (5) an der Anschlussseite (6) des Gehäuses (1) aus diesem herausragen und der Kolben (2) bei Zündung des Anzündelements (4) von den erzeugten Treibgasen in Richtung zur Betätigungsseite (7) verschoben wird bis der Stift (3) an der Betätigungsseite (7) aus dem Gehäuse (1) herausragt, wobei das Gehäuse (1) einteilig und zylinderförmig ausgebildet ist und die Anschlussseite (6) mit der Stirnfläche (9) des Gehäuses (1) von einem zylinderförmigen Deckel (10) umgreifend umspritzt ist, **dadurch gekennzeichnet, dass** das Anzündelement (4) bis auf die Kontaktstifte (5) in das Gehäuse (1) an der Anschlussseite (6) eingeschoben ist, der Boden (11) des Anzündelements (4), aus dem die Kontaktstifte (5) herausragen, mit der Stirnfläche (9) des Gehäuses (1) fluchtend ausgebildet ist und der Durchmesser des Kolbens (2) kleiner als der Durchmesser des Anzündelements (4) ist und das Gehäuse (1) eine erste Bohrung (12) aufweist, in die das Anzündelement (4) eingeschoben ist und eine zweite Bohrung (13) aufweist, in die der Kolben (2) mit dem Stift (3) eingeschoben ist, wobei die erste Bohrung (12) einen größeren Durchmesser als die zweite Bohrung (13) aufweist und beide Bohrungen (12, 13) in Längsrichtung (14) des Gehäuses (1) aneinander angrenzen, wodurch ein Absatz (15) geschaffen ist, an dem sich das Anzündelement (4) abstützt.

4. Kraftelement nach einem der Ansprüche 1 bis 3, **dadurch gekennzeichnet, dass** auf dem Außenumfang des Gehäuses (1) an der Anschlussseite (6) radiale Erweiterungen (8) angeordnet sind, die mit umspritzt sind.

5. Kraftelement nach einem der Ansprüche 1 bis 4, **dadurch gekennzeichnet, dass** auf dem Außenumfang des Kolbens (2) umlaufende Nuten (16) angeordnet sind, in denen Dichtungsringe (17) eingesetzt sind.

6. Verfahren zur Herstellung eines Kraftelements nach einem der Ansprüche 1 bis 5, **dadurch gekennzeichnet, dass** vor dem Umspritzen des Gehäuses (1) an der Anschlussseite (6) mit dem Deckel (10), der Kolben (2) und das Anzündelement (4) in das Gehäuse (1) eingeschoben werden und beim Umspritzen der Kolben (2) fixiert wird und das Anzündelement (4) auf den Kolben (2) oder den Absatz (15) gedrückt wird.

## Claims

1. An actuator with a housing (1) in which a piston (2) with a pin (3) belonging to the actuator is inserted longitudinally slidable, and with an ignition element (4) with contact pins (5) wherein the contact pins (5), project out of the housing (1) at the connecting end (6) of the housing (1), and wherein when the ignition element (4) is ignited the piston is displaced in direction of the actuating end (7) by the generated propellant until the pin (3) projects out of the housing (1) at the actuating end (7), wherein the housing (1) is formed as single part and cylinder-shaped, and wherein the connecting end (6) with the end face (9) of the housing (1) is extrusion coated in an encompassing manner by a cylinder-shaped cover (10), **characterized in that** the ignition element (4) is inserted up to the contact pins (5) into the housing (1) at the connecting end (6), and **in that** the bottom (11) of the ignition element (4), out of which the contact pins (5) project out, is formed aligned with the end face (9) of the housing (1), and wherein the piston (2) lies adjacent to the ignition element (4) when the actuator is in an unactivated state.

2. Actuator according to claim 1, **characterized in that** the piston (2) and the ignition element (4) have the same outer diameter.

3. An actuator with a housing (1) in which a piston (2) with a pin (3) belonging to the actuator is inserted longitudinally slidable, and with an ignition element (4) with contact pins (5) wherein the contact pins (5), project out of the housing (1) at the connecting end (6) of the housing (1), and wherein when the ignition element (4) is ignited the piston is displaced in direction of the actuating end (7) by the generated propellant until the pin (3) projects out of the housing (1) at the actuating end (7), wherein the housing (1) is formed as single part and cylinder-shaped, and wherein the connecting end (6) with the end face (9) of the housing (1) is extrusion coated in an encompassing manner by a cylinder-shaped cover (10), **characterized in that** the ignition element (4) is inserted up to the contact pins (5) into the housing (1) at the connecting end (6), and **in that** the bottom (11) of the ignition element (4), out of which the contact pins (5) project out, is formed aligned with the end face (9) of the housing (1), and wherein the diameter of the piston (2) is smaller than the diameter of the ignition element (4), and wherein the housing (1) comprises the first bore (12), in which the ignition element (4) is inserted, and comprises a second bore (13), in which the piston (2) with the pin (3) is inserted, wherein the first bore (12) has a greater diameter than the second bore (13), and wherein both bores (12, 13) align each other in longitudinal direction (14) of the housing (1) such that a recess (15) is built, against which the ignition element (4) is supported.

4. Actuator according to one of the claims 1 to 3, **characterized in that** radial protrusions (8) are arranged on the outer circumference of the housing (1) at the connecting end (6) which are extrusion-coated too.

5. Actuator according to one of the claims 1 to 4, **characterized in that** circulatory grooves (16) are arranged on the outer circumference of the piston (2) in which sealing rings (17) are inserted.

6. A method for manufacturing an actuator according to one of the claims 1 to 5, **characterized in that** before the extrusion coating of the housing (1) at the connecting end (6) with the cover (10), the piston (2) and the ignition element (4) are inserted into the housing (1), and during extrusion coating the piston (2) is fixed and the ignition element (4) is pushed to the piston (2) or to the recess (15).

## Revendications

1. Élément de force avec un carter (1) dans lequel un piston (2) faisant partie de l'élément de force est inséré en étant déplaçable en longueur par une tige (3), avec un élément d'allumage (4) avec des broches de contact (5), sur le côté connexion (6) du carter (1), les broches de contact (5) saillant hors de ce dernier et lors de l'allumage de l'élément d'allumage (4), le piston (2) étant déplacé par les gaz propulseurs générés dans la direction du côté d'actionnement (7) jusqu'à ce que la tige (3) sur le côté d'actionnement (7) saillisse hors du carter (1), le carter (1) étant conçu en monobloc et de forme cylindrique et le côté connexion (6) étant enrobé par injection avec la face frontale (9) du carter (1) de manière enveloppante d'un couvercle (10) de forme cylindrique, **caractérisé en ce que** l'élément d'allumage (4) hormis les broches de contact (5) est inséré dans le carter (1) sur le côté connexion (6), le fond inférieur (11) de l'élément d'allumage (4), hors duquel saillissent les broches de contact (5) est conçu en alignement avec la face frontale (9) du carter (1) et en position non actionnée de l'élément de force, le piston (2) est adjacent à l'élément d'allumage (4).

2. Élément de force selon la revendication 1, **caractérisé en ce que** le piston (2) et l'élément d'allumage (4) présentent le même diamètre.

3. Élément de force avec un carter (1) dans lequel un piston (2) faisant partie de l'élément de force est inséré en étant déplaçable en longueur par une tige (3), avec un élément d'allumage (4) avec des broches de contact (5), sur le côté connexion (6) du carter (1), les broches de contact (5) saillant hors de ce dernier et lors de l'allumage de l'élément d'allumage (4), le piston (2) étant déplacé par les gaz propulseurs générés dans la direction du côté d'actionnement (7) jusqu'à ce que la tige (3) sur le côté d'actionnement (7) saillisse hors du carter (1), le carter (1) étant conçu en monobloc et de forme cylindrique et le côté connexion (6) étant enrobé par injection avec la face frontale (9) du carter (1) de manière enveloppante d'un couvercle (10) de forme cylindrique, **caractérisé en ce que** l'élément d'allumage (4) hormis les broches de contact (5) est inséré dans le carter (1) sur le côté connexion (6), le fond inférieur (11) de l'élément d'allumage (4), hors duquel saillissent les broches de contact (5) est conçu en alignement avec la face frontale (9) du carter (1) et le diamètre du piston (2) est inférieur au diamètre de l'élément d'allumage (4) et le carter (1) comporte un premier perçage (12) dans lequel est inséré l'élément d'allumage (4) et un deuxième perçage (13) dans lequel le piston (2) est inséré par la tige (3), le premier perçage (12) présentant un diamètre supérieur à celui du deuxième perçage (13) et les deux perçages (12, 13) étant adjacents dans la direction longitudinale (14) du carter (1), ce qui a pour effet de créer un talon (15) sur lequel s'appuie l'élément d'allumage (4).

4. Élément de force selon l'une quelconque des revendications 1 à 3, **caractérisé en ce que** sur la périphérie extérieure du carter (1), sur le côté connexion (6) sont placés des élargissements (8) radiaux qui sont co-enrobés par injection.

5. Élément de force selon l'une quelconque des revendications 1 à 4, **caractérisé en ce que** sur la périphérie extérieure du piston (2) sont placées des rainures (16) périphériques dans lesquelles sont insérées des bagues d'étanchéité (17).

6. Procédé destiné à fabriquer un élément de force selon l'une quelconque des revendications 1 à 5, **caractérisé en ce qu'**avant l'enrobage par injection du carter (1), sur le côté connexion (6) doté du couvercle (10), on insère le piston (2) et l'élément d'allumage (4) dans le carter (1) et lors de l'enrobage par injection, on fixe le piston (2) et on presse l'élément d'allumage (4) sur le piston (2) ou sur le talon (15).
